# EUROPÄISCHE PATENTSCHRIFT

(11) **EP 1 255 650 B1**
(45) Veröffentlichungstag und Bekanntmachung des Hinweises auf die Patenterteilung: **15.08.2007**
(21) Anmeldenummer: 02710652.5
(22) Anmeldetag: 23.01.2002
(51) Int. Cl.: B41K 1/40, B41K 1/56

(54) **SELBSTFÄRBESTEMPEL**
SELF-INKING STAMP
TIMBRE AUTO-ENCREUR

(30) Priorität: 25.01.2001 AT 1222001
(43) Veröffentlichungstag der Anmeldung: 13.11.2002
(73) Patentinhaber: Trodat GmbH, 4600 Wels (AT)
(72) Erfinder: KONECZNY, Harald, A-5026 Salzburg (AT)
(74) Vertreter: Secklehner, Günter
(86) Internationale Anmeldenummer: PCT/AT2002/000023
(87) Internationale Veröffentlichungsnummer: WO 2002/058938

(56) Entgegenhaltungen:
- WO-A-00/48843

## Beschreibung

Die Erfindung betrifft einen Selbstfärbestempel mit einem Stempelgehäuse, das einen Stempeleinsatz mit einer Stempelplatte aufnimmt, der im Gehäuse mit Hilfe eines Wendemechanismus aus einer Stellung, in welcher die Stempelplatte an einem im Gehäuse angeordnete Farbkissen anliegt, unter Wenden in die Druckstellung versetzbar ist, wobei der Stempeleinsatz durch einen das Gehäuse übergreifenden, mit dem Stempeleinsatz gekuppelten Betätigungsteil betätigbar ist.

Derartige Stempel sind z. Bsp aus der WO 00/48843 bekannt

Bei bekannten Stempeln dieser Art sind aus den Seitenwänden des Betätigungsteiles federnd verformbare Zungen ausgeschnitten, die in, einer zusammengedrückten Verriegelungsstellung des Stempels in Gehäuserasten eingreifen.

Diese Konstruktion hat den Nachteil, daß sie wegen des Erfordernisses der Rastzungenausbildung in den Seitenwänden des Betätigungsteiles in werkzeugtechnischer Hinsicht aufwendig ist und für die Fingerbetätigung nur relativ kleine Angriffsflächen bietet.

Die Erfindung zielt darauf ab, die Herstellung des Stempels zu vereinfachen, und erreicht dies dadurch, daß die Rastelemente an den freien Enden eines auf den Betätigungsteil aufschnappbaren gesonderten Bügels ausgebildet sind, der zugleich ein oberes Sichtfenster des Betätigungsteiles bildet und deren Rastelemente über Öffnungen in den Seitenwänden des Betätigungsteiles mit dem Gehäuserasten in Eingriff versetzbar sind.

Auf diese Weise wird die Ausbildung, des Stempelverriegelungsmechanismus von der Ausbildung des Betätigungsteiles vollkommen getrennt und dadurch die Herstellung der Teile wesentlich vereinfacht. Außerdem werden durch den Bügel breitere Fingerangriffsflächen geschaffen.

Die Erfindung wird nachfolgend an einem Ausführungsbeispiel unter Bezugnahme auf die Zeichnungen näher erläutert, die zeigen: Fig. 1 einen schematischen Schnitt eines Stempels und des Bügels gemäß der Erfindung, Fig. 2 eine Perspektivansicht des fertigen Stempels im Schnitt, Fig. 3 die Gebrauchstellung des Stempels im Schnitt und Fig. 4 einen Schnitt des Stempels in der verriegelten Stellung.

Wie die Fig. 1 und 2 zeigen hat der aus Kunststoff gefertigte Stempel ein Gehäuse 1, das einen Stempeleinsatz 2 aufnimmt, der eine Stempelplatte 3 trägt, welche in der Nichtgebrauchsstellung an einem Stempelkissen 4 anliegt. Der Stempeleinsatz 2 ist mittels eines Wendemechanismus 5 durch einen am Stempeleinsatz 2 angreifenden Betätigungsteil 6 in die Druckstellung der Stempelplatte 3 versetzbar, u. zw. gegen die Wirkung einer nicht gezeigten, zwischen Gehäuse 1 und Betätigungsteil 6 wirkenden Rückstell-Druckfeder.

Wie aus Fig. 1 hervorgeht, wird auf den Betätigungsteil 6 ein U-förmiger Bügel 7 über Rastnasen 7" aufgeschnappt, der an den freien Enden seiner Schenkel 7' mit Rasthaken 7" versehen ist, die über Öffnungen 6" in den Seitenwänden 6' des Betätigungsteiles 6 mit Rastausnehmungen 1" des Gehäuses 1 in Eingriff versetzbar sind.

Auf dieser Weise wird die Ausbildung des eigentlichen Betätigungsteiles von der Ausbildung der Rastverbindung vom Betätigungsteil 6 und Gehäuse 1 in der zusammengedrückten Verriegelungsstellung des Stempels, die in Fig. 4 gezeigt ist, getrennt und insbesondere die Herstellung des Betätigungsteiles 6 vereinfacht. Darüber hinaus wird ein Sichtfenster S für einen Stempeltext erhalten und die Betätigung des Stempels in der Verriegelungsstellung wegen der größeren Flexibilität und Griffläche der Schenkelenden des Bügels im Vergleich zu Zungen in den Seitenwänden des Betätigungsteiles, wie beim Stand der Technik, erleichtert.

## Patentansprüche

1. Selbstfärbestempel mit einem Stempelgehäuse (1), das einen Stempeleinsatz (2) mit einer Stempelplatte (3) aufnimmt, der im Gehäuse mit Hilfe eines Wendemechanismus aus einer Stellung, in welcher die Stempelplatte (3) an einem im Gehäuse angeordneten Farbkissen anliegt, unter Wenden in die Druckstellung versetzbar ist, wobei der Stempeleinsatz durch einen das Gehäuse übergreifenden, mit dem Stempeleinsatz gekuppelten Betätigungsteil betätigbar ist, **dadurch gekennzeichnet daß** der Betätigungsteil über Rastelemente in einer Verriegelungsstellung des Stempels mit dem Stempelgehäuse verrastbar ist, und daß die Rastelemente (7") an den freien Enden eines auf den Betätigungsteil (6) aufschnappbaren gesonderten Bügels (7) ausgebildet sind, der zugleich ein oberes Sichtfenster (S) des Betätigungsteiles (6) bildet und dessen Rastelemente (7") über Öffnungen (6") in den Seitenwänden (6') des Betätigungsteiles (6) mit Gehäuserasten (1") in Eingriff versetzbar sind.

2. Selbstfärbestempel nach Anspruch 1, **dadurch gekennzeichnet, daß** der Bügel (7) über Rastnasen (7 "') an den Bügelschenkeln (7') auf den Betätigungsteil (6) aufschnappbar ist.

## Claims

1. Self-inking stamp with a stamp housing (1), which accommodates a stamp insert (2) with a stamp platen (3) which can be turned in the housing by means of a turning mechanism so as to be moved from a position in which the stamp platen (3) lies against a stamp pad disposed in the housing into the printing position, which stamp insert can be operated by means of an actuator part coupled with the stamp insert extending round the housing, **characterised in that** the actuator part can be latched to the stamp housing by means of catch elements when the stamp is in a locked position, and the catch elements (7") are disposed on the free ends of a separate clip (7) which can be snap-fitted on the actuator part (6), which simultaneously provides a top viewing window (S) of the actuator part (6) and the catch elements (7") of which can be moved through orifices (6") in the side walls (6') of the actuator part (6) so as to engage with housing catches (1").

2. Self-inking stamp as claimed in claim 1, **characterised in that** the clip (7) can be snap-fitted on the actuator part (6) by clip arms (7').

## Revendications

1. Timbre auto-encreur avec un boîtier de tampon (1), qui reçoit un insert de tampon (2) avec une plaque de tampon (3), qui peut être amené dans le boîtier à l'aide d'un mécanisme de retournement d'une position, dans laquelle la plaque de tampon (3) s'applique à un coussin d'encrage disposé dans le boîtier, par retournement, en une position d'impression, où l'insert de tampon est actionnable par une partie d'actionnement faisant saillie sur le boîtier, couplée à l'insert de tampon, **caractérisé en ce que** la partie d'actionnement peut être enclenchée par des éléments d'encliquetage dans une position de verrouillage du tampon avec le boîtier de tampon, et **en ce que** les éléments d'encliquetage (7") sont réalisés aux extrémités libres d'un étrier séparé (7) enclenchable sur la partie d'actionnement (6), qui forme en même temps une fenêtre de vision supérieure (S) de la partie d'actionnement (6), et dont les éléments d'encliquetage (7") peuvent être mis en prise par des ouvertures (6") dans les parois latérales (6') de la partie d'actionnement (6) avec des crans d'arrêt de boîtier (1").

2. Tampon auto-encreur selon la revendication 1, **caractérisé en ce que** l'étrier (7) peut être enclenché par des ergots d'encliquetage (7"') aux branches d'étrier (7') à la partie d'actionnement (6).
